# EUROPÄISCHE PATENTSCHRIFT

(11) **EP 0 568 165 B1**
(45) Veröffentlichungstag und Bekanntmachung des Hinweises auf die Patenterteilung: **04.09.1996**
(21) Anmeldenummer: 93250097.8
(22) Anmeldetag: 30.03.1993
(51) Int. Cl.: E04B 1/348

(54) **Integrationsbauverfahren und Baustein für seine Durchführung**
Method of integrating construction and building block for its implementation
Méthode d'intégration pour construction et bloc de construction pour sa mise en oeuvre

(30) Priorität: 02.04.1992 DE 4211435
(43) Veröffentlichungstag der Anmeldung: 03.11.1993
(73) Patentinhaber: Wahls, Manfred, Dipl.-Ing., D-23968 Wismar (DE)
(72) Erfinder: Wahls, Manfred, Dipl.-Ing., D-23968 Wismar (DE); Witt, Cornelia, D-23966 Wismar (DE); Wahl, Enrico, D-23968 Wismar (DE); May, Reinhard, D-23970 Wismar (DE); Brosius, Wolfgang, D-23970 Wismar (DE)
(74) Vertreter: Hannig, Wolf-Dieter, Dipl.-Ing.

(56) Entgegenhaltungen:
- EP-A- 0 120 292
- EP-A- 0 128 777
- DE-C- 823 652
- GB-A- 2 192 916

## Beschreibung

Die Erfindung betrifft ein Integrationsbauverfahren zur Herstellung von Gebäuden, insbesondere Wohngeschoßbauten, Reihenhäuser, Einfamilienhäuser, Hotel-, Büro-, Gewerbe- und Industriegebäude, bei dem sich selbst tragende Bausteine aus konventionellen Baumaterialien montagegerecht vorgefertigt und diese am Bauort individuell in Größe und Form zu einem Gebäude montiert werden.

Die Erfindung betrifft ferner einen Integrationsbaustein für die Durchführung des Verfahrens, bestehend aus einer sich selbst tragenden, geschlossenen Rahmenkonstruktion, beispielsweise quaderförmig und aus Profilstahl, die anein- und übereinander in variabler Größe und Form zu einem statisch wirksamen Komplex zusammensetzbar sind, wobei die Bausteine untereinander mittels einer Außenwandscheibe kraftschlüssig verbunden werden können.

Die konventionelle Bauweise hat im Laufe ihrer Entwicklung die verschiedendsten Formen der Vorfertigung von Gebäudeteilen hervorgebracht.

Das hohe Gewicht der konventionell gefertigten Gebäudeteile hat bisher die Größe bzw. das voluminöse Ausmaß der Montageinheiten begrenzt. Das betrifft die Blockbauweise ebenso wie die Platten- oder Zellenbauweise.

Diese bekannte Serienfertigung führte außerdem zu einer Uniformierung der Vorfertigung, was wiederum eine gleichförmige Gestaltung und eine fehlende Flexibilität in der Lösung der konstruktiven Aufgaben im Bauwesen verursachte.
Bei den bekannten Verfahren, wie der Skelettbauweise oder dem Deckenhubverfahren, die eine ausreichende Variabilität erreichen, ist jedoch der Vorfertigungsgrad wesentlich geringer als bei den zuvor genannten Verfahren.
Die Verbesserung der Vorfertigung trägt aber im entscheidenden Maße zu einer Erhöhung der Effizienz im Bauwesen bei. Die Baudurchführung kann außerdem nach den bekannten Verfahren nicht ausreichend genug witterungsunabhängig abgewickelt werden und ihr Ausbaugrad reicht für eine weitestgehende Automatisierung der Vorfertigung nicht aus.

Andere bekannte Verfahren zur Herstellung von Gebäuden, wie der Fertigteilhausbau, der Containerbau bzw. die Leichtbauweisen haben einen verhältnismäßig hohen Vorfertigungsgrad.

So ist aus der DE-C-823 652 ein Verfahren zum Aufbau von Häusern bekannt, bei dem schubsteife, transportable Raumelemente in Leichtbauweise ohne Außenverkleidung hergestellt und nach erfolgter Aufstellung an ihrem endgültigen Standort mit einer Außenverkleidung, insbesondere einer Verkleidung der Außenwände versehen werden, welche durch ihr Gewicht und bzw. oder das zu ihrem Aufbau verwandte Material nicht geeignet ist, mit den Raumelementen gemeinsam transportiert zu werden.
Die Leichtbauraumelemente werden untereinander kraftschlüssig durch Schraubverbindungen befestigt und müssen bevor der Kraftschluß erfolgt entsprechend ausgesteift sein, um die Kräfte und Lasten von darüberliegenden Geschosse aufnehmen zu können. Das bedeutet, daß die Montage der einzelnen Raumelemente mit einer hohen Genauigkeit über- oder nebeneinander erfolgen, damit die vertikalen und horizontalen Leitungen für die Gas-, Wasser- und Sanitärinstallation, Elektroinstallation und Heizung problemlos anschließbar sind.
Wird eine Lagekorrektur von einzelnen Raumelementen notwendig, kann dies nur durch Lösen der Schraubverbindungen geschehen.

Aus der DE-U-71 23 623 ist ferner eine transportable Wohn- oder Arbeitsraumzelle mit einem Gerüst aus Profilstäben bekannt, bei dem die Seitenwände von innen anliegen. Das Gerüst jeder Zelle bildet die Kanten mindestens eines Quaders mit quadratischer Grundfläche.
An jeder äußeren Quaderseitenfläche sind zwei nebeneinander angeordnete Wandelemente mit gleichen Flächenabmessungen vorgesehen. Die Seitenwandelemente weisen an ihren vertikalen Kanten Hohlkehlen auf zum Einlegen von Dichtungen auf und sind so bemessen, daß sie unter horizontalem Druck anliegen. Die vertikalen Profilstäbe haben ein Kastenprofil. Das Gerüst besteht aus vertikalen Eckstäben, vertikalen Mittelstäben, horizontalen unteren Stäben und horizontalen oberen Stäben. Sie sind fest miteinander verschweißt, können aber auch lösbar sein.

Die DE-A-27 19 953 offenbart ein Gebäude, das mit einem von einem Dach bedeckten Rahmen, der sich in verschiedene Ebenen teilt, mit Zugangsmitteln zu den verschiedenen Ebenen, mit Installation sowie mit einer Vielzahl von vorgefertigten, mobilen Wohnelementen zum austauschbaren Anpassen an den Rahmen angestattet ist. Der Rahmen besteht hauptsächlich aus vertikalen Bauelementen, vertikalen Zugangsmitteln wie Treppenaufgänge und Fahrstühle, Installationen in der Form von Steigrohren für Abfallrohre und Wasser-, Elektrizitäts- und Gasleitungen.
Die Wohnelemente werden industriell vollständig mit Installationen vorgefertigt und sind teilweise eingerichtet. Sie sind durch einfaches Auflegen auf die Rahmenelemente und/oder feste Verbindung in den Rahmen einpaßbar.

Dieses bekannte Gebäude besteht demgemäß aus einem festen bzw. fest zu verankernden, also unbeweglichen Teilen und aus mobilen Teilen, den Wohnelementen, sogennanten Blockzellen.
Diese Blockzellen haben den Charakter von Karavans oder motorisierten Häusern. Sie enthalten fertiggestellte Böden und Wände mit Auskleidungen, Tür- und Fensterrahmen, Fensterscheiben und Jalousien, Beleuchtung und fließend Wasser. Zu ihrer Herstellung werden auf einem Metallrahmen aufgebrachte und geeignet isoliert leichte Materialien genutzt.

Die einzelnen Blockzellen sind zwar selbst tragend, bedürfen aber für ihren statischen Zusammenbau eines Rahmens, der in der Lage ist, die Gebäudelasten und -kräfte insgesamt aufzunehmen. Das bedeutet, daß entsprechend aufwendige Rahmenkonstruktionen mit Fundamenten am Aufstellungsort erstellt werden müssen.

Die DE-A-28 47 251 beschreibt ein Wohnelement, bestehend aus einem containerartigen Hohlkörper. Eine metallene Skelettkonstruktion ist mit Seitenwänden versehen, die Fenster und Türen aufweist. Im Grundrahmen der Seitenwände sind in den Holmen neben vertikalen Eckprofilen symmetrisch zueinander vier Ausnehmungen ausgebildet, in denen jeweils eine Winde angeordnet ist. Die Seitenwände sind an der Skelettkonstruktion lösbar befestigt.
Jeweils an der Stirn- und/oder Längsseite ist eine Skelettkonstruktion mit der anderen Skelettkonstruktion verbunden. Das Skelett besteht aus einem Käfig aus Profilteilen aus Stahl oder Leichtmetall, die Seitenwände aus verzinktem Stahlblech oder aus Leichtmetall.
Weitere Skelettkonstruktionen sind aus der GB-A 2 192 916 und der EP-A 0 128 777 bekannt.

Die Vielzahl der erforderlichen Einzelteile, die Problematik in der Herstellung großvolumiger Räume, die Schwierigkeiten bei der Herstellung mehrgeschossiger Gebäude ermöglichen deshalb nur den begrenzten Einsatz dieser bekannten Verfahren für den Wohn- und Geschäftshausbau und sind daher nicht so sehr für eine Langzeitnutzung geeignet.

In Kenntnis dieses Standes der Technik liegt der Erfindung die Aufgabe zugrunde , ein Integrationsbauverfahren der eingangs genannten Art so zu entwickeln, daß unter weitestgehender Beibehaltung der konventionellen Bauweise ein sehr hoher Vorfertigungsgrad bei gleichzeitig hoher Flexibilität und Variabilität in der Gebäudegestaltung erreicht wird.
Die Aufgabe besteht ferner darin, ein in sich geschlossenes statisches System der eingangs genannten Art zur Durchführung des erfindungsgemäßen Verfahrens bereitzustellen, das vorrangig aus konventionellen Baustoffen besteht und variabel in Form und Größe für Ein- und Mehrschoßgebäude einsetzbar ist.

Dies erreicht das Integrationsbauverfahren der eingangs genannten Art mit sich selbst tragenden Bausteinen aus konventionellen Baumaterialien, die montagegerecht vorgefertigt und am Bauort individuell in Größe und Form zu einem Gebäude so montiert werden, daß man von innen nach außen baut, indem zunächst die einzelnen sich selbst tragenden Bausteine nur formschlüssig verbunden werden und anschließend die innere Funktionsfähigkeit dieser Bausteine derart hergestellt wird, daß dieselben eine im wesentlichen bezugsfertige Innenschalenkompakteinheit aus bereits nutzbarer Gas-, Wasser- und Sanitärinstallation, Elektroinstallation, Heizung, Oberflächenbehandlung, Möbelelementeneinbau erhalten, bevor der statisch wirksame Kraftschluß durch die Herstellung des Außenmauerwerkes, der Verankerung von Außenmauerwerk und Baustein vorgenommen wird.

Mit Vorteil ist der Ausbaugrad der Integrationsbausteine in der Vorfertigung so hoch gewählt, daß nach der Montage der aneinandergereihten und formschlüssig übereinandergesetzten Integrationsbausteine nur noch die Anschlußflächen hergestellt werden müssen und das Innere des Gebäudes genutzt werden kann.
Die Installationsleitungen sind vormontiert und werden während der Montage der Integrationsbausteine horizontal und vertikal mit dem Anschlußmauerwerk verbunden.

Besonders vorteilhaft ist die Ausgestaltung, nach der die Außenwandfassadenflächen individuell aus konventionellen Baustoffen oder Leichtbaustoffen nach Abschluß der Montage gestaltet werden können.

Mit der Wahl der Länge der Integrationsbausteine ist es möglich, die Gebäudetiefe zu bestimmen und durch das längsseitige Aneinanderreihen der Integrationsbausteine läßt sich die Länge des Gebäudes und damit auch die Innenraumlänge variieren.

Das erfindungsgemäße Integrationsbauverfahren wird ausgeführt mit Integrationsbausteinen, bestehend aus einer sich selbst tragenden, geschlossenen Rahmenkonstruktion, beispielsweise quaderförmig und aus Profilstahl, die anein- und übereinander in variabler Größe und Form zu einem statisch wirksamen Komplex zusammensetzbar sind, wobei die Bausteine untereinander mittels einer Außenwandscheibe kraftschlüssig verbunden werden können.

Ein derartiger Baustein weist einen unteren Rahmen, eine als monolithische Decke ausgebildeten Fußboden und einen oberen Rahmen mit Stahlbetondecke auf, die so zwischen mindestens vier Stützen angeordnet sind, daß ein statisch bestimmter in sich stabiler Quaderrahmen, vorzugsweise aus Stahl, mit Fußbodenebene und Deckenebene entsteht.

Der erfindungsgemäße Integrationsbaustein sieht vor, daß beim Übereinanderanordnen jeweils der obere Rahmen des unteren Bausteines den unteren Rahmen des oberen Bausteines formschlüssig und dichtend hintergreifen kann.
Dabei kann der untere Rahmen als ein mit seinen Stegen nach außen gerichtetes, senkrecht gestelltes, umlaufendes U-Profil ausgebildet sein, indem unlösbar eine an sich bekannte, in sich geschlossene Stahlbetondecke als Fußboden angeordnet ist, und der obere Rahmen aus einem umlaufenden T-Profil mit senkrecht nach oben gerichtetem Steg besteht, der den senkrechten Mittelsteg des U-Profils hintergreift und auf dessen einer Flanschhälfte die Stahlbetondecke innenseitig auflagernd angeordnet ist.

Der untere Rahmen kann aber ebensogut als ein mit seinen Stegen nach innen gerichtetes, senkrecht gestelltes, umlaufendes U-Profil ausgebildet sein, das unlösbar eine an sich bekannte, in sich geschlossene monolithische Scheibe als Fußboden aufnimmt, und der obere Rahmen aus einem Winkelprofil mit senkrecht nach oben gerichtetem Steg besteht, und die monolithische Scheibe im Bereich des Rahmens durch Auflager abstützend angeordnet ist.

Dazu ist der Steg des Profils des unteren Rahmens mit einer Dichtung, vorzugsweise Gummidichtung, versehen.

Ohne Einschränkung der Erfindung ist es aber auch möglich, daß der untere Rahmen nur von einem umlaufenden Rahmen mit monolithischer Scheibe und ebenso der obere Rahmen nur von einem umlaufenden Rahmen mit Stahlbetondecke gebildet wird. Die statischen Lasten aus der Decke und dem Fußboden des Bausteines werden getrennt auf die vertikale Stützkonstruktion abgeleitet. Die Herstellung der Trennwandkonstruktion erfolgt vorteilhafterweise in Leichtbauweise in der Vorfertigungsstätte. Türen, Fenster und andere Einbauteile werden in den Baustein montiert.

Vormontierte Versorgungsleitungen in der Decke und in den Trennwänden ermöglichen die schnelle und sichere Verbindung von Baustein zu Baustein.

Die endbehandelten Längstrennwände, Querwände und die Innenflächen der Außenwände mit Fensterlaibung, Fenster und/oder Türen sind in den Bausteinen als komplette Innenschalenkompakteinheit bereits installiert.
Der gesamte Innenausbau einschließlich Decken- und Fußbodenaufbau ist dann mit der Vorfertigung der erfindungsgemäßen Integrationsbausteine abgeschlossen, wobei mit dem längsseitigen Zusammenfügen der Bausteine die innere Funktionstüchtigkeit der Nutzungseinheiten gegeben ist und nur noch die aneinanderstoßenden Flächen der Integrationsbausteine anzupassen sind.

Weitere Vorteile, Einzelheiten und Merkmale ergeben sich aus der nachfolgenden Beschreibung eines bevorzugten Ausführungsbeispieles unter Bezugnahme auf die beigefügten Zeichnungen.

Es zeigen im einzelnen:
- Fig. 1: einen Querschnitt des erfindungsgemäßen Integrationsbausteines und
- Fig. 2: eine räumliche Darstellung eines nach dem erfindungsgemäßen Verfahrens montierten Gebäudes.

Die Integrationsbausteine 13 und 14 bestehen aus einem aus Stahlprofilen gebildeten Grundgerüst, dessen unterer Rahmen 3 durch Stützen 6 mit einem oberen Rahmen 8 zu einem statischen Quader verbunden sind. In dem horizontal angeordneten unteren Rahmen 3 ist mit 20 mm Überstand von der Oberkante des Stahlprofils eine mit Stahlmatten bewehrte Stahlbetonrippendecke 5 monolithisch eingebracht. Diese Bewehrungsmatten enden an den Längs- und Querseiten jeweils auf der Flanschverbreiterung 4, auf der die Enden der Matten verschweißt sind. Der Beton endet an den Innenkanten des U-Profils des Rahmens 3. Die im unteren Rahmen 3 eingebaute Stahlbetonrippenscheibe ist eine in sich geschlossene Deckenscheibe, die lediglich die auftretenden Lasten aus dem Fußboden aufzunehmen hat.
Der obere Rahmen 8 ist ein T-Profil mit nach oben gerichteten Stegen. Er ist in seinen Abmaßen so gewählt, daß die äußere Flanschhälfte einen darüber zu setzenden unteren Rahmen 3 aufzunehmen vermag.

Die innere Flanschhälfte des T-Profils des oberen Rahmens 8 dient zur Aufnahme der Bewehrungsmatten der Stahlbetondecke 7. Die Länge der Stützen 6 bestimmen im entscheidenden Maße die Geschoßhöhe.

In separaten Arbeitsgängen werden die geschoßhohen Leichttrennwandelemente der Längstrennwand 10, der Querwand 11 und der Innenfläche der Außenwand mit Fensterlaibung 12 gefertigt. Sie werden nacheinander zwischen Oberkante Stahlbetonrippendecke 5 und Unterkante Stahlbetondecke 7 in die Integrationsbausteine 13 und 14 in der Vorfertigungsstätte montiert. Natürlich können die Leichttrennwandelemente auch konventionell aus einer Stahlblechständerkonstruktion hergestellt werden, die mit handelsüblichem Plattenmaterial zu beplanken sind. In die Leichttrennwandelemente sind die vertikal zu verlegenden Versorgungsleitungen eingebunden Alle Innenwandflächen sind mit Türen und Fenster soweit versehen, wie es für die bestimmungsgemäße funktionelle Nutzung dieses Gebäudeabschnittes erforderlich ist.

Die Integrationsbausteine 13 und 14 sind so lang, wie das Gebäude breit ist. Die Gebäudetiefe bestimmt demgemäß die Länge der Integrationsbausteine.

Alle Innenflächen werden bereits in der Vorfertigungsstätte malermäßig behandelt und ebenso werden alle Einbauobjekte dort montiert.

Der Transport der so in der Vorfertigungsstätte vorbereiteten Integrationsbausteine 13 und 14 wird mit Spezialfahrzeugen zur Baustelle vorgenommen. Auf der Baustelle muß zuvor der Längs-Fundamentsockel 1 mit Gummiauflager und dem Verankerungsbolzen 2 sowie das Kellergeschoß vorbereitet sein.

An einem Giebel beginnend wird der erste Integrationsbaustein 13 des Erdgeschosses mit einem mobilen Kran vom Transportfahrzeug abgenommen, mit seinem unteren Rahmen 3 auf die Längs-Fundamentsockel 1 gesetzt und verankert. Die Integrationsbausteine 13 des Erdgeschosses werden dann längsseits von einem Giebel zum anderen nacheinander aneinandergereiht.
Die Versorgungsleitungen zum Kellergeschoß werden während der Montage des Integrationsbausteines 13 mit den Anschlußleitungen verbunden. Die bei der Aneinanderreihung der Integrationsbausteine 13 des Erdgeschosses entstehenden Anschlußstellen können dann geschlossen werden.
Mit der abgeschlossenen Montage der Integrationsbausteine 13 zum Erdgeschoß ist die Funktionsfähigkeit des Erdgeschosses komplett hergestellt. Nach Fertigstellung der Restmaterarbeiten im Bereich der Anschlüsse und der Fußbodenlegerarbeiten ist die innere funktionelle Nutzung ohne weitetes möglich.
Nachdem das Erdgeschoß montiert ist, wird die Montage des 1. Obergeschosses mit Integrationsbausteinen 14 an einem Giebel beginnend vorgenommen.
Bevor jedoch die Montage des 1. Obergeschosses beginnt, muß über die freiliegenden Stege des T-Profils des oberen Rahmens 8 eine Gummidichtung 9 gestülpt werden. Die Montage erfolgt sodann in gleicher Weise wie die Montage der Integrationsbausteine 13 im Erdgeschoß. Die Integrationsbausteine 13 und 14 sind dann übereinander angeordnet, ohne kraftschlüssig verbunden zu sein. Ihr Verbund wird in dieser Phase der Montage durch reinen Formschluß erreicht.

Nach Abschluß der Montage im 1. Obergeschoß wird über den oberen Rahmen 8 nur der untere Rahmen 3 mit Stahlbetonrippendecke 5 gestülpt. An den Schmalseiten des unteren Rahmens 3 sind Widerlager und Verankerungsmöglichkeiten zur Befestigung des Dachstuhls zusätzlich vorgesehen. Die übereinandergestülpten Rahmen werden fest miteinander verbunden. Anschließend wird der Dachstuhl mit gesamter Dachkonstruktion einschließlich Dachhaut 15 aufgesetzt und befestigt.

Mit dem Abschluß dieser Arbeiten ist die funktionelle Nutzung sämtlicher Innenräume, die bereits eine teilweise Möbelierung besitzen, möglich. Der Kraftschluß der Integrationsbausteine 13 und 14 wird dann mit der Erstellung der Außenwandscheibe 16 auf konventionelle Art hergestellt.

Das erfindungsgemäße Integrationsbauverfahren gestattet die individuelle Planung und den Bau von Geschäftshäusern, Wohnhäusern, Fertigungshallen, Einfamilienhäuser, Krankenhäuser, Hotels und anderen Gebäuden mit individueller Anpassungsmöglichkeit und Vielfalt.

Auch solche Bauelemente wie Balkone, Erker, Loggien und ähnliches sind problemlos einbindbar.

Der erfindungsgemäße Integrationsbaustein ermöglicht den Bau mit konventionellen Baustoffen und ist geeignet, einen sehr hohen Vorfertigungsgrad zu erreichen. Der Aufbau einer Fließfertigung ist ohne weiteres möglich, wodurch es gelingt, die Bauzeiten sehr stark zu reduzieren und auch die Baukosten erheblich zu senken.
Werden Gebäude mit großen Tiefen, beispielsweise über 12 m, benötigt, können in einem Segmentbereich im jeweiligen Geschoß auch zwei oder mehrere Integrationsbausteine hintereinander angeordnet werden.

### Aufstellung der verwendeten Bezugszeichen

- Längs-Fundamentsockel/Kellerwand: 1
- Gummiauflager mit Verankerungsbolzen: 2
- Unterer Rahmen: 3
- Flanschverbreiterung: 4
- Monolithische/r Fußboden/Decke: 5
- Stützen: 6
- Stahlbetondecke: 7
- Oberer Rahmen: 8
- Gummidichtung: 9
- Längstrennwand: 10
- Quertrennwand: 11
- Innenfläche der Außenwand mit Fensterlaibung: 12
- Integrationsbaustein Erdgeschoß: 13
- Integrationsbaustein Obergeschoß: 14
- Dachkonkruktion mit Dachhaut: 15
- Außenwandscheibe: 16

## Patentansprüche

1. Integrationsbauverfahren zur Herstellung von Gebäuden, insbesondere Wohngeschoßbauten, Reihenhäuser, Einfamilienhäuser, Hotel-, Büro-, Gewerbe- und Industriegebäude, bei dem sich selbst tragende Bausteine aus konventionellen Baumaterialien montagegerecht vorgefertigt und diese am Bauort individuell in Größe und Form zu einem Gebäude so montiert werden, daß man von innen nach außen baut, indem zunächst die einzelnen sich selbst tragenden Bausteine (13,14) nur formschlüssig verbunden werden und anschließend die innere Funktionsfähigkeit dieser Bausteine derart hergestellt wird, daß dieselben eine im wesentlichen bezugsfertige Innenschalenkompakteinheit aus bereits nutzbarer Gas-, Wasser- und Sanitärinstallation, Elektroinstallation, Heizung, Oberflächenbehandlung, Möbelelementeneinbau erhalten, bevor der statisch wirksame Kraftfluß der Bausteine (13,14) untereinander durch die Herstellung des Außenmauerwerkes (16), der Verankerung von Außenmauerwerk (16) und Baustein (13,14) vorgenommen wird.

2. Integrationsbauverfahren nach Anspruch 1,
**dadurch gekennzeichnet,**
daß die Länge der Integrationsbausteine (13, 14) die Länge der Gebäudetiefe bestimmt.

3. Integrationsbauverfahren nach Anspruch 1 und 2,
**dadurch gekennzeichnet,**
daß zunächst die Integrationsbausteine (13) des Erdgeschosses auf Fundamentsockeln (1), anschließend auf dem Erdgeschoß die Integrationsbausteine (14) eines oder mehrerer Obergeschosse montiert und verankert werden und dann auf den Integrationsbausteinen (14) des zuletzt montierten Geschosses der Dachstuhl mit gesamter Dachkonstruktion in dafür vorbereiteten Widerlagern aufgesetzt und verankert werden.

4. Integrationsbauverfahren nach Anspruch 1 bis 3,
**dadurch gekennzeichnet,**
daß mit dem längsseitigen Aneinandersetzen der Integrationsbausteine (13) auf den vorbereiteten Fundamentsockeln (1) die Funktionseinheit innerhalb einer Geschoßebene erstellt wird und nur die Anschlußflächen der Integrationsbausteine (13) nachgearbeitet werden.

5. Integrationsbauverfahren nach Anspruch 1 bis 4,
**dadurch gekennzeichnet,**
daß die Integrationsbausteine (13,14) hintereinander und längsseits montiert werden.

6. Integrationsbauverfahren nach Anspruch 1 bis 5,
**dadurch gekennzeichnet,**
daß mit der Montage der Integrationsbausteine (13,14) der gesamte Innenausbau für das Gebäude bis auf Anschlußarbeiten abgeschlossen wird.

7. Integrationsbauverfahren nach Anspruch 1 bis 6,
**dadurch gekennzeichnet,**
daß zusätzliche Bauteile, beispielsweise Treppen, Balkone, Loggien und Erker, integriert sind, die mit dem jeweiligen Integrationsbaustein (13,14) zusammen bzw. nachträglich montiert werden.

8. Integrationsbauverfahren nach Anspruch 1 bis 7,
**dadurch gekennzeichnet,**
daß die Integrationsbausteine (13,14) in Vorfertigungsstätten, vorzugsweise einer stationären Vorfertigung, hergestellt und dann zur Einbaustelle transportiert werden.

9. Integrationsbaustein (13,14) für die Durchführung des Verfahrens nach Anspruch 1, bestehend aus einer sich selbst tragenden, geschlossenen Rahmenkonstruktion, beispielsweise quaderförmig und aus Profilstahl, wobei die Bausteine (13,14) anein- und übereinander in variabler Größe und Form zu einem statisch wirksamen Komplex zusammensetzbar sind, und wobei die Bausteine (13,14) untereinander mittels einer Außenwandscheibe kraftschlüssig verbunden werden können,
**dadurch gekennzeichnet,**
daß beim Übereinanderanordnen jeweils der obere Rahmen (8) des unteren Bausteines (13) den unteren Rahmen (3) des oberen Bausteines (14) formschlüssig und dichtend hintergreifen kann.

10. Integrationsbaustein nach Anspruch 9,
**dadurch gekennzeichnet,**
daß der untere Rahmen (3) als ein mit seinen Stegen nach außen gerichtetes, senkrecht gestelltes, umlaufendes U-Profil ausgebildet ist, in dem unlösbar eine an sich bekannte, in sich geschlossene monolithische Scheibe als Fußboden (5) angeordnet ist, und der obere Rahmen (8) aus einem umlaufenden T-Profil mit senkrecht nach oben gerichtetem Steg besteht, der den senkrechten Mittelsteg des U-Profils des Rahmens (3) hintergreift und auf dessen einer Flanschhälfte die Stahlbetondecke (7) innenseitig auflagernd angeordnet ist.

11. Integrationsbaustein nach Anspruch 9,
**dadurch gekennzeichnet,**
daß der untere Rahmen (3) als ein mit seinen Stegen nach innen gerichtetes, senkrecht gestelltes, umlaufendes U-Profil ausgebildet ist, das unlösbar eine an sich bekannte, in sich geschlossene monolithische Scheibe als Fußboden (5) aufnimmt, und der obere Rahmen (8) aus einem Winkelprofil mit senkrecht nach oben gerichtetem Steg besteht, und die monolithische Scheibe im Bereich des Rahmens (3) durch Auflager abstützend angeordnet ist.

12. Integrationsbaustein nach Anspruch 9 bis 11,
**dadurch gekennzeichnet,**
daß der Steg des Profils des unteren Rahmens (3) mit einer Dichtung, vorzugsweise Gummidichtung, versehen ist.

13. Integrationsbaustein nach Anspruch 9 bis 12,
**dadurch gekennzeichnet,**
daß endbehandelte Längstrennwände (10), Querwände (11) und Innenflächen der Außenwände mit Fensterlaibung (12), Fenster und/oder Türen in den Bausteinen (13,14) vorgesehen sind.

14. Integrationsbaustein nach Anspruch 9 bis 13,
**dadurch gekennzeichnet,**
daß die Versorgungsleitungen so eingebaut sind, daß mit dem Übereinandersetzen der Integrationsbausteine die Verbindung der Versorgungsleitungen herstellbar sind.

15. Integrationsbaustein nach Anspruch 9,
**dadurch gekennzeichnet,**
daß in dem umlaufenden Rahmen (3) mit Fußboden (5), Widerlager und Verankerungshalterungen für die Aufnahme der Kräfte aus dem Dachstuhl vorgesehen sind.

16. Integrationsbaustein nach Anspruch 9 bis 11,
**dadurch gekennzeichnet,**
daß die Rahmen (3,8) längsseitig kraftschlüssig miteinander verbunden sind.

17. Integrationsbaustein nach Anspruch 9 bis 11,
**dadurch gekennzeichnet,**
daß an die Rahmen (3,8) zusätzliche Bauteile, beispielsweise Treppen, Balkone, Loggien und Erker, integriert sind.

## Claims

1. Unit-integrating construction method for the production of buildings, particularly apartment blocks, semidetached houses, single-family homes, hotels, office blocks, business and industrial buildings, **wherein** self-supporting modular units are prefabricated ready for assembly and are then assembled on the site to a building in such way that construction work is executed from inside towards outside by first making only a form-fit connection of the individual, self-supporting modular units (13, 14) and then creating the interior functionality of these units so that they form a compact inner shell unit which is basically ready for occupation containing already the usable gas, water and sanitary services, heating, electrical installation, surface finish, unit furniture, before the statically effective forces are made to flow between the modular units (13, 14) through erection of the external masonry (16) and anchorage of external masonry (16) and modular unit (13, 14).

2. Unit-integrating construction method as set forth in Claim 1, **wherein** the length of the integral modular units (13, 14) determines the depth of the building.

3. Unit-integrating construction method as set forth in Claims 1 and 2, **wherein** at first the integral modular units (13) of the ground floor are erected and anchored on pedestals (1), followed by the erection and anchorage of the integral modular units (14) of one or more upper floors on the ground floor, and finally the placing and anchorage of the complete roof structure on the integral modular units (14) of the floor installed last, in abutments provided for that purpose.

4. Unit-integrating construction method as set forth in Claims 1 through 3, **wherein** the functional unity on one floor level is produced by longitudinal lining-up of the integral modular units (13) on the pedestals prepared (1), with just the contact faces of the integral modular units (13) being left to be touched-up.

5. Unit-integrating construction method as set forth in Claims 1 through 4, **wherein** the integral modular units (13, 14) are assembled in tandem and longitudinally.

6. Unit-integrating construction method as set forth in Claims 1 through 5, **wherein** the entire interior finishing work of the building - except the connection of services - is completed with the assembly of the integral modular units (13, 14).

7. Unit-integrating construction method as set forth in Claims 1 through 6, **wherein** additional components such as stairs, balconies, loggias, and oriels are integrated and fitted along with the respective integral modular unit (13, 14) or later on.

8. Unit-integrating construction method as set forth in Claims 1 through 7, **wherein** the integral modular units (13, 14) are manufactured in prefabricating plants, preferrably of the permanent type, and are then transported to the site.

9. Integral modular units (13, 14) for the implementation of the method as set forth in Claim 1, consisting of a self-supporting, enclosed frame structure, for instance in parallelepidal form and of sectional steel, where modular units (13, 14) lined-up or superimposed variable in size and form can be composed to a statically effective complex, and where the modular units (13, 14) can be coupled non-positive with each other through an external shear wall, **wherein** in case of superimposition the top frame (8) of the bottom unit (13) can grip the bottom frame (3) of the top unit (14) for the purpose of a form-fit and tight connection.

10. Integral modular unit as set forth in Claim 9, **wherein** the bottom frame (3) is designed as vertical surrounding channel section with its webs showing outwards and an actually known and self-contained monolithic plate being arranged rigidly as floor (5), the top frame (8) consisting of an enclosing tee with vertically upward web engaging in the vertical centre web of the channel section of frame (3), the reinforced concrete ceiling (7) being supported inside on one flange half.

11. Integral modular unit as set forth in Claim 9, **wherein** the bottom frame (3) is designed as a vertically arranged surrounding channel section with its webs showing inwards, carrying an actually known enclosed monolithic plate as floor (5) in a rigid connection, and were the top frame (8) consists of an angle section with the web showing vertically upwards, the monolithic plate in the range of the frame (3) resting on supports for shoring-up.

12. Integral modular unit as set forth in Claims 9 through 11, **wherein** the web of the section of the bottom frame (3) is provided with a packing, preferably of rubber.

13. Integral modular unit as set forth in Claims 9 through 12, **wherein** finished longitudinal partitions (10), cross walls (11) and interior faces of external walls are provided with window reveal (12), window and/or doors in the modular units (13, 14).

14. Integral modular unit as set forth in Claims 9 through 13, **wherein** the utility lines are installed in such way that they can be connected with the lines of other units when these are superimposed.

15. Integral modular unit as set forth in Claim 9, where abutments and fixings for anchorage are provided in the surrounding frame (3) with floor (5) to absorb the forces of the roof structure.

16. Integral modular unit as set forth in Claims 9 through 11, **wherein** the frames (3, 8) are coupled with each other non-positive alongside.

17. Integral modular unit as set forth in Claims 9 through 11, **wherein** additional components such as stairs, balconies, loggias, and oriels are integrated.

## Revendications

1. Procédé de construction par blocs d'intégration modulaires permettant l'exécution de bâtiments, notamment d'immeubles d'habitation à étages, de maisons en bandes, d'hôtels, de bureaux et de bâtiments à usage commercial et industriel, dans lequel des blocs autoportants constitués de matériaux de construction conventionnels sont préfabriqués suivant les besoins du montage et montés sur le chantier, individuellement en taille et forme, de façon à ce que l'ouvrage s'édifie de dedans en dehors, d'abord en unissant les différentes blocs autoportants (13,14) par simple clabotage et ensuite en établissant le fonctionnement interne de ces blocs par mise en place en pan intérieur d'une unité compacte pratiquement prête à être occupée et qui comporte, en état d'exploitation, les installations à gaz, à eau, sanitaires, électriques, le chauffage, les revêtements de surface, les éléments de meubles incorporés, après quoi on établit le flux statiquement efficace des efforts entre blocs (13,14) en réalisant le mur extérieur (16) et en assurant l'ancrage entre mur extérieur (16) et blocs (13,14).

2. Procédé de construction par blocs d'intégration modulaires suivant la revendication 1, caractérisé en ce que la longueur des blocs d'intégration modulaires (13, 14) définit la cote de profondeur du bâtiment.

3. Procédé de construction par blocs d'intégration modulaires suivant une quelconque des revendications 1 et 2, caractérisé en ce que dans une première phase, l'on pose et ancre les blocs d'intégration modulaires (13) sur des massifs de fondation (1), que dans une deuxième phase, l'on monte et ancre sur le rez-de-chaussée les blocs d'intégration modulaires (14) d'un ou de plusieurs étages et que dans une troisième phase l'on pose et ancre la couverture avec toute sa charpente de toiture, sur les blocs d'intégration modulaires (14) de l'étage monté en dernier, au niveau des culées prévues à cet effet.

4. Procédé de construction par blocs d'intégration modulaires suivant une quelconque des revendications 1 à 3, caractérisé en ce que l'unité fonctionnelle dans le plan d'un étage est établie par simple juxtaposition longitudinale des blocs d'intégration modulaires (13) sur les massifs de fondation (1) préparés et que seules les surfaces de raccord des blocs d'intégration modulaires (13) restent à retoucher ultérieurement.

5. Procédé de construction par blocs d'intégration modulaires suivant une quelconque des revendications 1 à 4, caractérisé en ce que les blocs d'intégration modulaires (13,14) sont montés côte à côte, en sens longitudinal.

6. Procédé de construction par blocs d'intégration modulaires suivant une quelconque des revendications 1 à 5, caractérisé en ce que le montage des blocs d'intégration modulaires (13,14) achève le second oeuvre du bâtiment, sauf pour les travaux de raccordement.

7. Procédé de construction par blocs d'intégration modulaires suivant une quelconque des revendications 1 à 6, caractérisé en ce qu'il comprend des éléments complémentaires tels escaliers, balcons, loggias et oriels qui sont montés, soit en même temps que les blocs d'intégration modulaires (13,14), soit ultérieurement.

8. Procédé de construction par blocs d'intégration modulaires suivant une quelconque des revendications 1 à 7, caractérisé en ce que les blocs d'intégration modulaires (13,14) sont confectionnés dans des ateliers de préfabrication, de préférence dans une usine de préfabrication et ensuite transportés au chantier de mise en oeuvre.

9. Bloc d'intégration modulaire (13,14) pour la mise en oeuvre du procédé suivant la revendication 1, constitué d'une structure à cadre fermé autoportant, par exemple en forme de parallélépipède, en profilé d'acier, les blocs (13,14) pouvant être assemblés aussi bien horizontalement que verticalement selon des formes et tailles variables pour former un ensemble statiquement efficace et pouvant être rendus solidaires les uns des autres par un mur extérieur, caractérisé en ce que lors de l'assemblage vertical, le cadre supérieur (8) du bloc inférieur (13) vient s'emboîter de façon étanche dans le cadre inférieur (3) du bloc supérieur (14).

10. Bloc d'intégration modulaire suivant la revendication 9, caractérisé en ce que le cadre inférieur (3) est un profilé à U continu disposé d'aplomb, dont les âmes sont orientées vers l'extérieur et dans lequel est engagée de façon indémontable une dalle monolithique fermée, en soi connue et formant plancher (5), et que le cadre supérieur (8) consiste d'un profilé à T continu dont l'âme est: orientée verticalement vers le haut et vient s'emboîter dans l'âme moyenne verticale du cadre (3) et dont l'une des ailes supporte sur sa face intérieure le plafond en béton armé (7).

11. Bloc d'intégration modulaire suivant la revendication 9, caractérisé en ce que le cadre inférieur (3) est un profilé à U continu disposé d'aplomb, dont les âmes sont orientées vers l'intérieur et dans lequel est engagée de façon indémontable une dalle monolithique fermée, en soi connue et formant plancher (5), et que le cadre supérieur (8) consiste d'une cornière dont l'âme est orientée verticalement vers le haut et que la dalle monolithique repose sur des appuis au niveau du cadre (3).

12. Bloc d'intégration modulaire suivant l'une quelconque des revendications 9 à 11, caractérisé en ce que l'âme du profilé constituant le cadre inférieur (3) est pourvue d'une garniture, de préférence en caoutchouc.

13. Bloc d'intégration modulaire suivant l'une quelconque des revendications 9 à 12, caractérisé en ce qu'aux blocs (13,14) sont incorporés, en état de finition, les cloisons longitudinales (10), parois transversales (11) et pans intérieurs des murs extérieurs avec leurs embrasures (12), fenêtres et/ou portes.

14. Bloc d'intégration modulaire suivant l'une quelconque des revendications 9 à 13, caractérisé en ce que les canalisations d'alimentation sont incorporées de façon à ce que la superposition des blocs modulaires permet de raccorder les canalisations d'alimentation entre elles.

15. Bloc d'intégration modulaire suivant la revendication 9, caractérisé en ce que dans le cadre continu (3) à plancher (5) sont incorporés des culées et appuis d'ancrage pour l'absorption des efforts transmis par la toiture.

16. Bloc d'intégration modulaire suivant l'une quelconque des revendications 9 à 11, caractérisé en ce que les cadres (3,8) sont rendus solidaires les uns des autres, en sens longitudinal.

17. Bloc d'intégration modulaire suivant l'une quelconque des revendications 9 à 11, caractérisé en ce qu'aux cadres (3,8) sont intégrés des éléments complémentaires tels escaliers, balcons, loggias et oriels.
